# EUROPÄISCHE PATENTANMELDUNG

(11) **EP 0 992 739 A2**
(43) Veröffentlichungstag der Anmeldung: **12.04.2000**
(21) Anmeldenummer: 99117512.6
(22) Anmeldetag: 04.09.1999
(51) Int. Cl.: F21V 23/06

(54) **Leuchtenkonsole mit Steckaufnahme zum Einstecken eines mit einem Steckerteil versehenen Leuchtenkopfes**

(30) Priorität: 01.10.1998 DE 19845164
(71) Anmelder: VLM-W. Murjahn GmbH & Co.KG, 40822 Mettmann (DE)
(72) Erfinder: Richarz, Peter, 42329 Wuppertal (DE); Murjahn, Wolfgang, 40822 Mettmann (DE)
(74) Vertreter: Feder, Wolf-Dietrich, Dr. Dipl.-Phys.

(57) **Zusammenfassung**

Eine Leuchtenkonsole mit Steckaufnahme zum Einstecken eines mit einem Steckerteil versehenen Leuchtenkopfes. Die Steckaufnahme (4-8) ist in einer Öffnung (2) der Leuchtenkonsole (1) angeordnet und um die Achse dieser Öffnung um einen Winkel < 360° drehbar. An der Innenseite der Öffnung (2) ist ein in die Leuchtenkonsole (3) hineingeführter Tubus (3) angeordnet, der einstückig und materialeinheitlich mit der Leuchtenkonsole (1) verbunden ist. An der Steckaufnahme (4-8) sind als Führungsmittel dienende Rastzungen (5.6) freigeschnitten, deren in Einsteckrichtung weisende Enden Rasthaken (5.1) tragen, die im in die Leuchtenkonsole eingesteckten Zustand der Steckaufnahme den inneren Rand (3.1) des Tubus (3) übergreifen und bei einer Drehung der Steckaufnahme auf diesem Rand geführt entlanggleiten. Die Steckaufnahme (4-8) kann aus einem hülsenförmigen Innenteil (8) und einem hülsenförmigen Außenteil (4), die konzentrisch ineinanderliegen, aufgebaut sein, wobei zwischen Außenteil (4) und Innenteil (8) Kontakte (9, 10) festgelegt sind, welche Kontaktabschnitte (9.1, 10.1) zur Kontaktierung des Steckerteils (15) aufweisen, welche in seitliche Durchbrüche (8.3) des Innenteils (8) eingreifen.

## Beschreibung

Die Erfindung betrifft eine Leuchtenkonsole mit Steckaufnahme zum Einstecken eines mit einem Steckerteil versehenen Leuchtenkopfes.

Es ist bekannt, an einer an der Decke oder an der Wand zu befestigenden Leuchtenkonsole einen oder mehrere Leuchtenköpfe, beispielsweise jeweils über ein Tragrohr, anzuordnen. Durch die Leuchtenkonsole und die Tragrohre werden die zu den Leuchtenköpfen laufenden elektrischen Zuleitungen geführt. Wegen der erhöhten Flexibilität im Aufbau und aus verpackungstechnischen Gründen ist es wünschenswert, die Leuchtenköpfe nicht fest an der Leuchtenkonsole zu montieren, sondern diese separat anzubieten, so daß sie der Endverbraucher mit der Leuchtenkonsole verbinden kann, indem ein am Leuchtenkopf angeordneter Steckerteil in eine mit der Leuchtenkonsole verbundene Steckaufnahme eingesteckt wird.

In DE 41 26 923 C1 ist ein Steckverbinder für Leuchten beschrieben, der einen an einem Leuchtenkopf angeordneten Stecker und eine in einer Leuchtenkonsole angeordnete Steckaufnahme aufweist. Bei diesem bekannten Steckverbinder ist auch die Möglichkeit vorgesehen, den Leuchtenkopf im eingesteckten Zustand um die Achse des Steckerteils zu verdrehen, was dadurch erreicht wird, daß in die Öffnung der Leuchtenkonsole eine Montagehülse eingesetzt ist, in welcher die Steckaufnahme über eine Nut-Feder-Verbindung drehbar gelagert ist. Die Montagehülse besitzt einen auf die Oberseite der Leuchtenkonsole aufsetzbaren Flansch und wird durch eine von innen auf ein an ihr angeordnetes Gewinde aufschraubbare Mutter an der Leuchtenkonsole verankert.

Der Erfindung liegt die Aufgabe zugrunde, eine Leuchtenkonsole mit Steckaufnahme zum Einstecken eines mit einem Steckerteil versehenen Leuchtenkopfes zu schaffen, bei welcher die Steckaufnahme in einer kreisförmigen Öffnung der Leuchtenkonsole angeordnet und um die Achse dieser Öffnung um einen Winkel < 360° drehbar ist. Die Mittel zur Sicherstellung der Drehbarkeit sollten aus möglichst wenig Einzelteilen bestehen und die Steckaufnahme sollte so ausgestaltet sein, daß sie leicht herstellbar und leicht montierbar ist und trotz der Verdrehmöglichkeit einen einfachen Gesamtaufbau aufweist.

Die Lösung dieser Aufgabe geschieht erfindungsgemäß mit den Merkmalen aus den Patentansprüchen 1 oder 6. Vorteilhafte Weiterbildungen der Erfindung sind in den abhängigen Ansprüchen beschrieben.

Der Grundgedanke der Erfindung besteht darin, die Steckaufnahme bei der Verdrehung entweder am inneren Ende eines einstückig und materialeinheitlich mit der Leuchtenkonsole verbundenen Tubus oder in der Öffnung der Leuchtenkonsole direkt über Führungsmittel zu führen, wobei es besonders vorteilhaft ist, wenn die Steckaufnahme zweiteilig mit einem hülsenförmigen Innenteil und einem hülsenförmigen Außenteil aufgebaut ist, die ineinander angeordnet sind, wobei die Kontakte zwischen Außenteil und Innenteil festgelegt sind und die zur Kontaktierung des Steckerteils dienenden Kontaktabschnitte in seitliche Durchbrüche des Innenteils eingreifen.

Auf diese Weise ist eine besonders rasche und saubere Montage der Steckaufnahme selbst und eine leichte Montage der Steckaufnahme in der Leuchtenkonsole sichergestellt.

Im folgenden wird anhand der beigefügten Zeichnung ein Ausführungsbeispiel für die erfindungsgemäße Leuchtenkonsole näher erläutert. Die Zeichnung zeigt in perspektivischer explodierter Darstellung einen Teil einer Leuchtenkonsole mit einer Steckaufnahme und einem in die Steckaufnahme einsteckbaren Leuchtenkopf.

Die Leuchtenkonsole 1 besitzt eine kreisförmige Öffnung 2, an deren Innenseite ein in die Leuchtenkonsole 1 hineingeführter Tubus 3 vorgegebener Länge mit kreisförmigem Innenquerschnitt angeordnet ist. Der Tubus 3 ist einstückig und materialeinheitlich mit der Leuchtenkonsole 1 verbunden.

Die durch die Öffnung 2 in den Tubus 3 einsteckbare Steckaufnahme besitzt ein hülsenförmiges Außenteil 4, an dem zwei, sich in axialer Richtung erstreckende federnde Rastzungen 5 und 6 freigeschnitten sind, wobei die freien, in Einsteckrichtung weisenden Enden der Rastzungen nach außen gerichtete Rasthaken 5.1 tragen, die im durch die Öffnung 2 in den Tubus 3 eingesteckten Zustand des Außenteils 4 der Steckaufnahme den inneren Rand 3.1 des Tubus 3 übergreifen und bei einer Drehung der Steckaufnahme auf diesem Rand geführt entlanggleiten. In das Außenteil 4 der Steckaufnahme ist ein hülsenförmiges Innenteil 8 derart einsteckbar, daß es konzentrisch im Außenteil 4 angeordnet ist. Zwischen Außenteil 4 und Innenteil 8 sind die Kontakte 9 und 10 festgelegt. Der Kontakt 9 besitzt einen Kontaktabschnitt 9.1 der zur Kontaktierung des Steckerteils dient und im wesentlichen gerade verläuft. An den Kontaktabschnitt 9.1 schließt sich beidseitig jeweils ein Tragabschnitt 9.3 bzw. 9.4 an, der orthogonal zum Kontaktabschnitt 9.1 im wesentlichen radial zur Hülsenachse nach außen verläuft. An den längeren Tragabschnitt 9.4, der im in die Leuchtenkonsole 1 eingesetzten Zustand der Steckaufnahme der nach außen weisenden Seite zugewandt ist, schließt sich ein im wesentlichen axial nach außen verlaufender S-förmig gekrümmter erster Halteabschnitt 9.5 an, dessen axiale Länge klein gegen die axiale Länge des Kontaktabschnitts 9.1 ist. An den kürzeren Tragabschnitt 9.3, der im in die Leuchtenkonsole 1 eingesetzten Zustand der Steckaufnahme der nach innen weisenden Seite zugewandt ist, schließt sich ein zweiter Halteabschnitt 9.6 an, der im wesentlichen parallel zum Kontaktabschnitt 9.1 verläuft.

In analoger Weise weist der Kontakt 10 einen Kontaktabschnitt 10.1, Tragabschnitte 10.3 und 10.4 und einen Halteabschnitt 10.5 auf.

Die Halteabschnitte 9.5, 9.6 bzw. 10.5, 10.6, die Tragabschnitte 9.3, 9.4 bzw. 10.3, 10.4 und die Kontaktabschnitte 9.1 bzw. 10.1 weisen im wesentlichen die gleiche Streifenbreite auf, und an den zweiten Halteabschnitt 9.6 bzw. 10.6 schließt sich jeweils ein im wesentlichen parallel zum Kontaktabschnitt 9.1 bzw. 10.1 verlaufender Anschlußabschnitt 9.2 bzw. 10.2 an, der eine Einschnürung in der Breite sowie einen sich daran anschließenden Crimpanschluß für die Zuleitung aufweist.

Beim Zusammensetzen der Steckaufnahme werden zunächst die beiden Kontakte 9 und 10 in der in der Zeichnung angegebenen Pfeilrichtung B bzw. A in seitliche Durchbrüche 8.3 des Innenteils 8 derart eingesteckt, daß die Kontaktflächen der Kontaktabschnitte 9.1 und 10.1 jeweils über die Innenfläche des Innenteils 8 hinaus radial nach innen ragen. Dann werden Innenteil 8 und Außenteil 4 in Pfeilrichtung C soweit ineinandergesteckt, bis Rastnasen 8.2 am Innenteil 8 in Öffnungen 7.1 am Außenteil 4 eingreifen, so daß eine feste Verbindung zwischen Außenteil und Innenteil entsteht. In diesem Zustand werden die Kontakte 9 und 10 von an der Innenseite des Außenteils 4 angeordneten stegartigen Kontaktauflagen 11, die radial nach innen ragend angeordnet sind, derart hintergriffen, daß die Halteabschnitte 9.5, 9.6 bzw. 10.5, 10.6 formschlüssig zwischen den Kontaktauflagen 11 und Teilen des Innenteils 8 festgelegt sind.

Die aus Innenteil 8 und Außenteil 4 zusammengesetzte Steckaufnahme kann nun in Pfeilrichtung D durch die Öffnung 2 der Konsole 1 in den Tubus 3 eingeschoben werden, bis die Rasthaken 5.1 der Rastzungen 5 und 6 den inneren Rand 3.1 des Tubus 3 übergreifen und einrasten. Damit die Rastzungen 5 und 6 beim Einstecken ungehindert zunächst nach innen zurückfedern können, sind am Innenteil 8 im Bereich der Rastzungen 5 und 6 des Außenteils 4 in den Seitenwänden Ausnehmungen 8.4 freigeschnitten.

Im eingesteckten Zustand liegt die Steckaufnahme mit einem am äußeren Ende des Innenteils 8 angeordneten umlaufenden Flansch 8.1 auf der Oberseite der Konsole 1 auf. Der Flansch 8.1 überdeckt dabei die im Bereich der Öffnung 2 vorgesehene Ansatzvertiefung 2.1 und besitzt an seiner Unterseite ein in der Zeichnung nicht sichtbares Anschlagelement, welches zur Begrenzung der Drehbewegung in die Ansatzvertiefung 2.1 eingreift, die an einer Stelle ihres Umfangs zur Drehbegrenzung durch einen radialen Steg 2.2 unterbrochen ist.

Anstelle der Ansatzvertiefung kann an der Außenseite der Leuchtenkonsole 1 auch eine, die Öffnung 2 umfassende kreisförmige Nut angeordnet sein, die ebenfalls von einem dem Flansch 8.1 entsprechenden Flansch überdeckt ist und an einer Stelle ihres Umfangs durch eine Drehbegrenzung oder einen radialen Steg unterbrochen ist.

Durch diese Drehbegrenzung ist sichergestellt, daß der Winkel, um welchen die Steckaufnahme in der Öffnung 2 der Leuchtenkonsole 1 verdreht werden kann, kleiner als 360° ist.

In die so in die Leuchtenkonsole 1 eingesteckte Steckaufnahme kann der Steckerteil 15 eines Leuchtenkopfes 12 eingesetzt werden, der über ein Tragrohr 14 und ein Gelenk 13 mit dem Leuchtenkopf 12 verbunden ist.

Die Ausbildung eines derartigen Leuchtenkopfes und eines Steckerteils 15 ist beispielsweise in der älteren Patentanmeldung Nr. 198 19 274.6 beschrieben.

Um einen besonders sicheren Sitz der Steckaufnahme in der Leuchtenkonsole 1, insbesondere dann sicherzustellen, wenn das Steckerteil 15 des Leuchtenkopfes 12 in die Steckaufnahme eingesteckt ist und um zu verhindern, daß in diesem eingesteckten Zustand des Steckerteils 15 die Steckaufnahme 4-8 aus der Leuchtenkonsole 1 herausgezogen werden kann, ist es vorteilhaft, wenn in einer in der Zeichnung nicht ersichtlichen Weise die Rastzungen 5 und 6 an ihrer Innenseite Verstärkungen oder Rippen tragen, die sich bei in die Steckaufnahme eingestecktem Steckerteil 15, die Ausnehmungen 8.4 in den Seitenwänden des Innenteils 8 durchgreifend, an der Außenseite des Steckerteils 15 abstützen. Hierdurch wird erreicht, daß in diesem eingesteckten Zustand des Steckerteils 15 die Rastzungen 5 und 6 nach außen gedrückt werden, wodurch die Rasthaken 5.1 formschlüssig den inneren Rand 3.1 des Tubus 3 übergreifen und in dieser eingerasteten Stellung festgehalten sind. Damit wird verhindert, daß in diesem eingesteckten Zustand des Steckerteils die Rastzungen 5 und 6 nach innen ausweichen können und sich somit unabsichtlich oder auch, bei Verwendung eines auf die Rastzungen einwirkenden Werkzeugs, absichtlich die Steckaufnahme 4-8 von der Leuchtenkonsole 1 lösen könnte und zusammen mit dem Steckerteil 15 aus der Leuchtenkonsole 1 herausfallen oder herausgezogen werden könnte.

## Patentansprüche

1. Leuchtenkonsole mit Steckaufnahme zum Einstecken eines mit einem Steckerteil versehenen Leuchtenkopfes, wobei die Steckaufnahme in einer kreisförmigen Öffnung der Leuchtenkonsole angeordnet und um die Achse dieser Öffnung um einen Winkel < 360° drehbar ist, dadurch gekennzeichnet, daß an der Innenseite der Öffnung (2) ein in die Leuchtenkonsole (1) hineingeführter Tubus (3) vorgegebener Länge mit kreisförmigem Innenguerschnitt angeordnet ist, der einstückig und materialeinheitlich mit der Leuchtenkonsole (1) verbunden ist, und die Steckaufnahme (4-8) einen kreisförmigen Außenquerschnitt besitzt und Führungsmittel (5, 6) zur Führung an oder in dem Tubus (3) bei einer Drehung aufweist.

2. Leuchtenkonsole nach Anspruch 1, dadurch gekennzeichnet, daß als Führungsmittel mindestens zwei sich in axialer Richtung erstreckende federnde Rastzungen (5, 6) dienen, die an der Außenseite der Steckaufnahme (4-8) freigeschnitten sind und deren freie, in Einsteckrichtung weisende Enden nach außen gerichtete Rasthaken (5.1) tragen, die im in die Leuchtenkonsole (1) eingesteckten Zustand der Steckaufnahme den inneren Rand (3.1) des Tubus (3) übergreifen und bei einer Drehung der Steckaufnahme auf diesem Rand geführt entlanggleiten.

3. Leuchtenkonsole nach Anspruch 1 oder 2, dadurch gekennzeichnet, daß an der Außenseite der Leuchtenkonsole (1) eine, die kreisförmige Öffnung in einem vorgegebenen Abstand umgebende kreisförmige Nut angeordnet ist, welche an einer Stelle ihres Umfangs durch eine Drehbegrenzung oder einen radialen Steg unterbrochen ist.

4. Leuchtenkonsole nach Anspruch 1 oder 2, dadurch gekennzeichnet, daß an der Außenseite der Leuchtenkonsole (1) eine die kreisförmige Öffnung (2) umgebende, sich unmittelbar an sie anschließende Ansatzvertiefung (2.1) ausgebildet ist, welche an einer Stelle ihres Umfangs durch eine Drehbegrenzung oder einen radialen Steg (2.2) unterbrochen ist.

5. Leuchtenkonsole nach Anspruch 3 oder 4, dadurch gekennzeichnet, daß die Steckaufnahme (4-8) an ihrem, im in die Leuchtenkonsole (1) eingesetzten Zustand äußeren Ende einen umlaufenden Flansch (8.1) aufweist, der im eingesetzten Zustand die Nut bzw. Ansatzvertiefung (2.1) überdeckt und an seiner Unterseite ein Anschlagelement oder einen Stift aufweist, das bzw. der zur Begrenzung der Drehbewegung in die Nut bzw. Ansatzvertiefung (2.1) eingreift.

6. Leuchtenkonsole mit einer mit Kontakten versehenen Steckaufnahme zum Einstecken eines mit einem Steckerteil versehenen Leuchtenkopfs, wobei die Steckaufnahme in einer kreisförmigen Öffnung der Leuchtenkonsole um einen Winkel < 360° drehbar angeordnet ist, insbesondere nach einem der Ansprüche 1 bis 5, dadurch gekennzeichnet, daß die Steckaufnahme ein hülsenförmiges Innenteil (8) aufweist, sowie ein hülsenförmiges Außenteil (4), welches konzentrisch um das Innenteil angeordnet ist, wobei die Kontakte (9, 10) zwischen Außenteil (4) und Innenteil (8) festgelegt sind und Kontaktabschnitte (9.1, 10.1) zur Kontaktierung des Steckerteils aufweisen, welche in seitliche Durchbrüche (8.3) des Innenteils (8) eingreifen und daß die Steckaufnahme Führungsmittel zur Führung in der Öffnung (2) der Leuchtenkonsole (1) bei einer Drehung aufweist.

7. Leuchtenkonsole nach Anspruch 6, dadurch gekennzeichnet, daß die Kontakte (9, 10) von außen in die seitlichen Durchbrüche (8.3) des Innenteils (8) derart hineingebogen sind, daß die Kontaktflächen der Kontaktabschnitte (9.1, 10.1) über die Innenfläche des Innenteils (8) hinaus radial nach innen ragen.

8. Leuchtenkonsole nach Anspruch 6 oder 7, dadurch gekennzeichnet, daß das Innenteil (8) von der im in die Leuchtenkonsole (1) eingesetzten Zustand der Steckaufnahme nach außen weisenden Seite her in das Außenteil (4) eingesteckt und über Rastverbindungen (8.2-7.1) mit diesem verbunden ist.

9. Leuchtenkonsole nach einem der Ansprüche 6 bis 8, dadurch gekennzeichnet, daß der Kontaktabschnitt (9.1, 10.1) im wesentlichen gerade verläuft und sich an ihn beidseitig jeweils ein Tragabschnitt (9.3, 9.4; 10.3, 10.4) anschließt, der orthogonal zum Kontaktabschnitt im wesentlichen radial zur Hülsenachse nach außen verläuft und sich an den der im in die Leuchtenkonsole (1) eingesetzten Zustand der Steckaufnahme nach außen weisenden Seite zugewandten, längeren Tragabschnitt (9.4, 10.4) ein im wesentlichen axial nach außen verlaufender S-förmig gekrümmter erster Halteabschnitt (9.5, 10.5) anschließt, dessen axiale Länge klein gegen die axiale Länge des Kontaktabschnitts (9.1, 10.1) ist.

10. Leuchtenkonsole nach Anspruch 9, dadurch gekennzeichnet, daß sich an den der im in die Leuchtenkonsole (1) eingesetzten Zustand der Steckaufnahme nach innen weisenden Seite zugewandten kürzeren Tragabschnitt (9.3, 10.3) ein zweiter Halteabschnitt (9.6, 10.5) anschließt, der im wesentlichen parallel zum Kontaktabschnitt (9.1, 10.1) verläuft.

11. Leuchtenkonsole nach Anspruch 10, dadurch gekennzeichnet, daß die Halteabschnitte (9.5, 10.5; 9.6, 10.6), Tragabschnitte (9.3, 10.3; 9.4, 10.4) und der Kontaktabschnitt (9.1, 10.1) im wesentlichen die gleiche Streifenbreite aufweisen und sich an den zweiten Halteabschnitt (9.6, 10.6) ein im wesentlichen parallel zum Kontaktabschnitt (9.1, 10.1) verlaufender Anschlußabschnitt (9.2, 10.2) anschließt, der eine Einschnürung in der Breite sowie einen sich daran anschließenden Crimpanschluß für die Zuleitung aufweist.

12. Leuchtenkonsole nach den Ansprüchen 10 oder 11, dadurch gekennzeichnet, daß an der Innenseite des Außenteils (4) stegartige Kontaktauflagen (11) radial nach innen ragend angeordnet sind, welche die Kontakte (9, 10) hintergreifen derart, daß die Halteabschnitte (9.5, 10.5; 9.6, 10.6) formschlüssig zwischen den Kontaktauflagen (11) und Teilen des Innenteils (8) festgelegt sind.

13. Leuchtenkonsole nach den Ansprüchen 2 und 6, sowie gegebenenfalls einem der Ansprüche 3 bis 5 bzw. 7 bis 12, dadurch gekennzeichnet, daß am Innenteil (8) im Bereich der Rastzungen (5, 6) des Außenteils (4) in den Seitenwänden Ausnehmungen bzw. Durchbrüche (8.4) freigeschnitten sind.

14. Leuchtenkonsole nach Anspruch 2 oder 13, dadurch gekennzeichnet, daß die Rastzungen (5, 6) an ihrer Innenseite Verstärkungen oder Rippen tragen, die sich bei in die Steckaufnahme (4-8) eingestecktem Steckerteil (15) an der Außenseite des Steckerteils (15) abstützen derart, daß die Rasthaken (5.1) der Rastzungen (5, 6) formschlüssig in ihrer eingerasteten Stellung festgehalten sind.
